# FASCICULE DE BREVET EUROPEEN

(11) **EP 1 233 093 B1**
(45) Date de publication et mention de la délivrance du brevet: **23.11.2005**
(21) Numéro de dépôt: 02405107.0
(22) Date de dépôt: 13.02.2002
(51) Int. Cl.: D04B 35/06

(54) **Aiguille à coulisse pour machine à tricoter**
Schiebernadel für Strickmaschinen
Sliding-tongue compound needle for a knitting machine

(30) Priorité: 20.02.2001 FR 0102272
(43) Date de publication de la demande: 21.08.2002
(73) Titulaire: ATELIER DE CONSTRUCTION STEIGER S.A., CH-1895 Vionnaz (CH)
(72) Inventeur: Baseggio, Marcello, 1867 Ollon (CH); Prost, Michel, 1867 Ollon (CH)
(74) Mandataire: Bugnion Genève

(56) Documents cités:
- EP-A- 0 496 048
- EP-A- 0 881 314
- EP-A- 0 881 315
- EP-A- 1 229 158
- FR-A- 2 652 593
- JP-A- 9 228 206

## Description

L'invention concerne une aiguille à coulisse pour machine à tricoter comprenant une aiguille munie d'un crochet et une coulisse chevauchant au moins partiellement l'aiguille et munie d'au moins un talon, d'un bec et d'un épaulement, le fond de cette coulisse étant fendu longitudinalement dans sa région distale comprenant le bec et l'épaulement de manière à permettre l'écartement du bec par l'aiguille ou par une aiguille ou une coulisse opposées, la coulisse étant déplaçable relativement à l'aiguille pour fermer et ouvrir le crochet de l'aiguille et pour entraîner une maille par son épaulement.

Une telle aiguille est décrite dans la demande de brevet EP 0 881 315 au nom du demandeur. Dans l'exécution décrite dans ce document le fond de la coulisse et le bord supérieur de l'aiguille sont rectilignes et parallèles à la direction de déplacement de l'aiguille. Le déplacement de la coulisse est donc également rectiligne et parallèle à la direction de déplacement de l'aiguille. En raison de cette conformation, lorsque l'aiguille avance relativement à la coulisse pour venir en position de préparation de report de maille, la maille à reporter doit monter sur une rampe de l'aiguille jusqu'à ce qu'elle se trouve pratiquement au niveau du fond de la coulisse. Ceci a pour effet d'exercer sur la maille une traction vers le haut qui a pour effet d'agrandir la maille. Cet effet est encore renforcé lorsque la coulisse avance en entraînant la maille au-dessus du crochet de l'aiguille, le bec et l'épaulement de la coulisse passant largement au-dessus du crochet de l'aiguille. La finesse des mailles susceptibles d'être tricotée est donc limitée.

Dans une aiguille à coulisse de type antérieur conventionnel, c'est-à-dire dans laquelle l'aiguille, en forme de glissière, munie d'un crochet d'aiguille est située sous un coulisseau venant fermer et ouvrir le crochet, il a été proposé, dans le brevet FR 2 652 593, de prévoir des moyens pour élever et abaisser le coulisseau relativement au fond de la rainure de l'aiguille de manière à réduire le frottement et la traction sur la maille portée par l'aiguille et obtenir des mailles plus régulières. Ces moyens sont constitués, d'une part, par un appui dans le fond de la rainure de l'aiguille et, d'autre part, par un effet de levier exercé par le poussoir de l'aiguille. La trajectoire de l'extrémité du coulisseau n'est toutefois pas assurée de manière suffisamment précise et de plus, en raison de la conception générale de l'aiguille, le coulisseau ne peut pas se déplacer au-delà du crochet de l'aiguille, mais n'effectue qu'un mouvement de va et vient entre une position basse et une position haute, relativement au fond de la coulisse.

La présente invention a également pour but de permettre de tricoter des mailles plus fines et plus régulières, et, de plus, de faciliter les transferts de mailles vers un ou plusieurs éléments de réception.

A cet effet, l'aiguille à coulisse selon l'invention est caractérisée en ce que l'aiguille présente des formes particulières en forme de came, coopérant avec des formes particulières de la coulisse, qui constituent exclusivement et intégralement des moyens de positionnement et de guidage non rectiligne de la coulisse lors de son déplacement relatif par rapport à l'aiguille, présentant des élévations et des abaissements, selon une trajectoire en tous points contrôlée.

En assurant un guidage parfaitement contrôlé de la coulisse, ces moyens de guidage ont pour effet de réduire autant qu'il est possible la traction verticale sur la maille et, par conséquent son agrandissement. Il est ainsi possible de tricoter des mailles plus fines et plus régulières.

Selon un mode d'exécution préféré de l'invention, le fond de la coulisse est ouvert entre le talon et environ le milieu de la coulisse et l'aiguille présente un bras s'étendant d'approximativement son milleu vers l'avant, sensiblement parallèlement au corps de l'aiguille, ce bras traversant la coulisse par son fond ouvert pour s'étendre au-dessus de la partie pleine de la coulisse de manière à former, avec le corps de l'aiguille, une fourche dans laquelle est guidée la coulisse.

Pour assurer le guidage, les côtés intérieurs de ladite fourche, ainsi que le fond et le dos de la partie pleine de la coulisse, sont avantageusement en forme de cames assurant le mouvement non rectiligne de la coulisse, c'est-à-dire son élévation et son abaissement relativement à l'aiguille.

Selon un mode d'exécution, la coulisse présente, à l'arrière, au moins un point d'appui coopérant avec le corps de l'aiguille pour empêcher le basculement intempestif de la coulisse et/ou pour induire un déplacement dans un plan vertical de l'arrière de la coulisse relativement à l'aiguille. Dans ce dernier cas, l'un des côtés au moins du corps de l'aiguille sur lequel s'appuie le point d'appui est en forme de came.

Le dessin annexé représente, à titre d'exemple, un mode d'exécution de l'invention.
La figure 1 est une vue latérale de l'aiguille à coulisse.
La figure 2 représente l'aiguille et la coulisse séparées l'une de l'autre.
La figure 3 est une vue de dessus, agrandie, de la partie antérieure de la coulisse.
Les figures 4 à 11 montrent huit positions successives de la coulisse relativement à l'aiguille d'une position extrême à l'autre en particulier dans le cas d'un report de maille.

La forme de l'aiguille et de la coulisse sera tout d'abord décrite en relation aux figures 1 à 3.

L'aiguille à coulisse est constituée d'une aiguille 1 et d'une coulisse 2 chevauchant l'aiguille 1 de manière similaire à l'aiguille à coulisse décrite dans le document EP-A-0 881 315. A cet effet, la coulisse 2 présente un profil en U renversé, mais sur une partie seulement de sa longueur pour des raisons qui apparaîtront plus loin.

L'aiguille 1 est munie, de manière conventionnelle, d'un crochet 3. Dans le mode d'exécution représenté, l'aiguille 1 est munie d'un talon 4 pour son entraînement par les cames d'un porte-cames. L'aiguille pourrait cependant être entraînée par une clavette. Approximativement en son milieu, l'aiguille est munie d'un bras 5 s'étendant vers l'avant, au-dessus de l'aiguille proprement dite, parallèlement à l'axe longitudinal de l'aiguille, c'est-à-dire à la direction de déplacement de cette aiguille dans sa fonture. L'aiguille 1 et le bras 5 forment une fourche 6 dont les côtés intérieurs 7 et 8 présentent un contour non rectiligne, en forme de came. Le côté 7 en forme de came se prolonge au-delà de la fourche 6 où il présente une dépression 9 suivie d'une rampe 10 s'élevant vers l'avant. En avant de cette rampe 10, l'aiguille va s'amincissant, de manière connue, selon une rampe descendante 11 jusqu'au crochet 3.

La coulisse 2 présente à l'avant un bec 12 situé devant un épaulement 13 et elle est munie à l'arrière d'un talon 14 pour son entraînement. Le fond de la coulisse 2 est supprimé en deux endroits, d'une part dans sa partie distale, en avant d'un point 15 situé légèrement en arrière de l'épaulement 13 et, d'autre part, dans sa moitié arrière 16, entre le talon 14 et un point 17 situé approximativement à mi-longueur de la coulisse.

Vue de dessus, la partie distale de la coulisse est représentée à la figure 3. L'interruption du profil en U de la coulisse forme une fente 18 qui se rétrécit à l'extrémité de la coulisse pour former le bec 12 à l'extrémité duquel les côtés de la fente 18 se rejoignent. Les deux côtés de la fente 18 peuvent s'écarter l'un de l'autre élastiquement.

L'interruption 16 du fond de la coulisse forme une découpe de largeur correspondant à l'épaisseur de l'aiguille. Cette découpe est traversée par le bras 5 de l'aiguille qui s'étend au-dessus de la coulisse proprement dite, c'est-à-dire de la zone 29 de la coulisse dans laquelle le fond de la coulisse n'est pas interrompu. Cette zone 29 présente extérieurement, à l'avant une rampe 19 terminée par un nez 20 et, à l'arrière, un léger bossage 21. Intérieurement, le fond de la coulisse présente un premier bossage 22 dans sa partie avant et un second bossage 23 à l'arrière. Entre ces bossages le fond de la coulisse présente une légère dépression.

A l'arrière, à la hauteur du talon 14, la coulisse 2 présente deux points d'appui 33 et 34 coopérant respectivement avec les côtés supérieur 35 et inférieur 36 du corps de l'aiguille pour éviter le basculement intempestif de la coulisse. Ces points d'appui peuvent en outre être utilisés pour induire un mouvement supplémentaire de la coulisse relativement à l'aiguille, par exemple pour escamoter son talon 14 relativement à une came du chariot porte-cames ou pour obtenir un mouvement plus fin et plus précis de son bec 12. Dans ce cas au moins l'un des côtés 35, 36 du corps de l'aiguille est non rectiligne, c'est-à-dire en forme de came. Le point d'appui 33 est formé par un bossage du fond de la coulisse et le point d'appui 34 est formé, par exemple, par repoussage de la matière des parois de la coulisse.

En ce qui concerne le profil intérieur de la fourchette 6 de l'aiguille, il présente, à partir de l'extrémité du bras 5, une rampe de dégagement 32 suivie d'un bossage 24, puis d'une légère dépression et d'un second bossage 25 faiblement marqué et, sur l'aiguille proprement dite, une partie haute 26 de niveau constant entre la dépression 9 et une rampe 27 aboutissant à une dépression 28.

Comme on peut le voir à la figure 1, lorsque l'aiguille est assemblée, la zone 29 de la coulisse est située dans la fourchette 6 de l'aiguille, laquelle assure le guidage non rectiligne de la coulisse 2 lors de son déplacement. A la figure 1, la coulisse est représentée dans sa position la plus en arrière sur l'aiguille. Dans cette position, le bossage 24 du bras 5 de l'aiguille est en appui sur le nez 20 de la coulisse, ce qui a pour effet de positionner le bec 12 de la coulisse dans une position basse de hauteur minimale relativement à l'aiguille. Dans cette position, les deux côtés du bec 12 sont écartés par l'aiguille 1 et ainsi le bec 12 et la dépression située en arrière de ce bec se trouvent en tous points en dessous du bord supérieur de l'aiguille.

Le mouvement complet de la coulisse sur l'aiguille sera maintenant décrit en relation aux figures 4 à 11 qui représentent huit positions successives de la coulisse relativement à l'aiguille à partir de la position représentée à la figure 1 qui est la même position que celle représentée à la figure 4.

La séquence représentée illustre un report de maille.

Dans la position représentée à la figure 4, la coulisse 2 est positionnée dans la fourchette 6 par son nez 20 et son bossage 22. Le bec 12 de la coulisse, ouvert, est situé en dessous du bord supérieur de l'aiguille 1. Les deux côté du bec 12 s'appuient sur les côtés de l'aiguille sur deux fraisages 30 qui réduisent l'épaisseur de l'aiguille et par conséquent l'ouverture du bec 12 de manière à ne pas dépasser la largeur de la coulisse. La maille à reporter 31 est portée par l'aiguille 1 de sorte qu'elle n'exerce aucune pression sur la coulisse 2 qui se trouve en porte-à-faux et évite un freinage de la coulisse. Le bec 12 se trouve à ce moment là à une hauteur H1 par rapport au bord inférieur de l'aiguille, c'est-à-dire par rapport au fond de la rainure de la fonture dans laquelle coulisse l'aiguille. Ce niveau H1 est le niveau minimal du bec 12 sur la trajectoire de la coulisse.

Lorsque la coulisse 2 avance, son bossage 22 monte sur la rampe 27 de l'aiguille pour arriver sur la partie haute 26 (figure 5). Vers le haut, la coulisse est retenue et guidée par le bossage 24 du bras 5 de l'aiguille. Cette ascension de la coulisse est juste suffisante pour que la dépression à l'arrière du bec 12 de la coulisse arrive légèrement au dessus du niveau de l'aiguille. Lors de cette ascension de la coulisse, le bec 12 se referme et la maille 31 est entraînée par l'épaulement 13 de la coulisse. Le niveau H2 atteint par le bec 12 de la coulisse est le niveau le plus haut relativement à l'aiguille atteint par la coulisse lors de son déplacement.

La coulisse 2 poursuit sont avance en s'appuyant sur la partie haute de niveau constant 26 de l'aiguille, c'est-à-dire en conservant le niveau H2, comme représenté à la figure 6.

Le bossage 22 de la coulisse quitte ensuite la partie 26 de l'aiguille de telle sorte que le bec 12 de la coulisse descend en direction du crochet 3 de l'aiguille, comme représenté à la figure 7.

Poursuivant sa descente, la coulisse 2 vient coiffer le crochet 3 de l'aiguille par son bec 12, comme représenté à la figure 8. Ce mouvement correspond au mouvement de fermeture d'une aiguille conventionnelle à clapet par son clapet.

La coulisse poursuivant sa progression, son bossage 22 arrive contre la rampe 10 de l'aiguille de telle sorte que la coulisse 2 et son bec 12 amorcent un mouvement ascendant (figure 9) qui se poursuit jusqu'à ce que le bec 12 atteint un niveau H4 (figure 10). Ce mouvement ascendant a pour but d'éviter que le crochet 3 de l'aiguille accroche des filaments de la maille 31 présente sur la coulisse.

Une fois le crochet 3 passé, le bossage 22 de la coulisse 2 redescend le long de la rampe 11 de l'aiguille et la quitte alors que le bossage 23 prend le relais sur la face 26 de l'aiguille et le bec 12 atteint un niveau bas H5 et conserve ce niveau jusqu'au bout de son déplacement. Cette descente a pour effet d'éviter une déformation, par traction, de la maille 31 (figure 11).

Dans la position représentée à la figure 11 la maille 31 peut être saisie par une aiguille opposée (report) ou par une coulisse (poinçonnage) comme décrit dans le brevet EP 0 881 315, c'est-à-dire par l'introduction de cette aiguille ou de cette coulisse dans le bec 12.

Dans des variantes d'exécution, la coulisse pourrait chevaucher totalement l'aiguille et elle pourrait être munie de deux talons ou plus. La coulisse pourrait présenter, à l'arrière, un seul point d'appui, par exemple le point d'appui 34 (figure 2)

## Revendications

1. Aiguille à coulisse pour machine à tricoter comprenant une aiguille (1) munie d'un crochet (3) et une coulisse (2) chevauchant au moins partiellement l'aiguille et munie d'au moins un talon (14), d'un bec (12) et d'un épaulement (13), le fond de la coulisse étant fendu (18) longitudinalement dans sa région distale comprenant le bec (12) et l'épaulement (13) de manière à permettre l'écartement du bec, la coulisse étant déplaçable relativement à l'aiguille fermer et ouvrir le crochet de l'aiguille et pour entraîner une maille (31) par son épaulement,
**caractérisée en ce que** l'aiguille présente des formes particulières en forme de came (24-28) coopérant avec des formes particulières (22) de la coulisse, qui constituent exclusivement et intégralement des moyens (6) de positionnement et de guidage non rectiligne de la coulisse (2) lors de son déplacement relatif par rapport à l'aiquille (1), présentant des élévations et des abaissements, selon une trajectoire en tous points contrôlée.

2. Aiguille à coulisse selon la revendication 1, **caractérisée en ce que** le fond de la coulisse (2) est ouvert (16) entre le talon (14) et environ le milieu (17) de la coulisse et que l'aiguille présente un bras (5) s'étendant d'approximativement son milieu vers l'avant sensiblement parallèlement au corps de l'aiguille, ce bras traversant la coulisse par son fond ouvert (16) pour s'étendre au-dessus de la partie pleine (29) de la coulisse, de manière à former, avec le corps de l'aiguille, une fourche (6) dans laquelle est guidée la coulisse.

3. Aiguille à coulisse selon la revendication 2, **caractérisée en ce que** les côtés internes (7, 8) de ladite fourche (6) ainsi que le fond et le dos de la partie pleine (29) de la coulisse sont en forme de cames assurant le mouvement non rectiligne de la coulisse, c'est-à-dire son élévation et son abaissement relativement à l'aiguille.

4. Aiguille à coulisse selon la revendication 3, **caractérisée en ce que** l'aiguille (1) présente deux fraisages latéraux (30) réduisant l'ouverture du bec (12) de la coulisse par l'aiguille lorsque le bec est abaissé au-dessous du bord supérieur de l'aiguille.

5. Aiguille à coulisse selon l'une des revendications 1 à 4, **caractérisée en ce que** les formes particulières en forme de came de l'aiguille sont telles que lorsque la coulisse est en retrait maximal relativement à l'aiguille (1), son bec (12) est au-dessous du bord supérieur de l'aiguille, de sorte qu'une maille est supportée par l'aiguille dans cette position de préparation de report de maille.

6. Aiguille à coulisse selon la revendication 5, **caractérisée en ce que** les formes particulières en forme de came de l'aiguille et les formes particulières coopérant de la coulisse sont telles que lorsque la coulisse (2) avance à partir de sa position en retrait maximal en entraînant une maille, cette coulisse s'élève d'abord pour entraîner la maille sur son épaulement, puis redescend jusqu'à la position de fermeture du crochet de l'aiguille, puis remonte légèrement pour éviter un accrochage de filaments de maille par le crochet et finalement redescend de manière à réduire la traction sur la maille.

7. Aiguille selon l'une des revendications 1 à 6, **caractérisée en ce que** la coulisse présente, à l'arrière, au moins un point d'appui (33, 34) coopérant avec le corps de l'aiguille (35, 36) pour empêcher le basculement intempestif de la coulisse et/ou pour induire un déplacement dans un plan vertical de l'arrière de la coulisse relativement à l'aiguille.

8. Aiguille selon la revendication 7, **caractérisée en ce qu'**au moins l'un des côtés (35, 36) du corps de l'aiguille sur lequel s'appuie le point d'appui (33, 34) est en forme de came.

## Patentansprüche

1. Schiebernadel für Strickmaschine, mit einer Nadel (1), welche mit einem Haken (3) und einem Schieber (2) versehen ist, der die Nadel mindestens zum Teil übergreift und mindestens einen Fuss (14), einen Schnabel (12) und eine Schulter (13) aufweist, wobei die Unterseite des Schiebers im distalen Bereich, welcher den Schnabel (12) und die Schulter (13) enthält, der Länge nach einen Spalt (18) besitzt, der ein Spreizen des Schnabels gestattet, und wobei der Schieber gegenüber der Nadel verschiebbar ist, um den Haken der Nadel zu schliessen und zu öffnen und eine Masche (31) mittels seiner Schulter mitzunehmen,
**dadurch gekennzeichnet, dass** die Nadel besondere Formen in Gestalt von Nocken (24-28) aufweist, welche mit besonderen Formen (22) des Schiebers zusammenwirken, und welche ausschliesslich und vollständig Mittel (6) zum Positionieren und zur nicht geradlinigen Führung des Schiebers (2) bei seiner Relativbewegung zur Nadel (1) darstellen sowie Höhen und Tiefen mit einem an jeder Stelle kontrollierten Verlauf aufweisen.

2. Schiebernadel nach Anspruch 1, **dadurch gekennzeichnet, dass** die Unterseite des Schiebers (2) zwischen dem Fuss (14) und ungefähr der Mitte (17) des Schiebers offen (16) ist, und dass die Nadel einen Arm (5) aufweist, der sich von ungefähr ihrer Mitte nach vorn im wesentlichen parallel zum Nadelkörper erstreckt, wobei dieser Arm durch die offene Unterseite (16) des Schiebers hindurchgeht und sich weiter über den geschlossenen Bereich (29) des Schiebers erstreckt, wodurch mit dem Nadelkörper eine Gabel (6) gebildet wird, in welcher der Schieber geführt ist.

3. Schiebernadel nach Anspruch 2, **dadurch gekennzeichnet, dass** die Innenseiten (7, 8) der genannten Gabel (6) sowie auch die Unterseite und der Rücken des vollen Bereiches (29) des Schiebers die Form von Nocken aufweisen, welche eine nicht geradlinige Bewegung des Schiebers sichern, d.h. sein Aufsteigen und Absteigen gegenüber der Nadel.

4. Schiebernadel nach Anspruch 3, **dadurch gekennzeichnet, dass** die Nadel (1) zwei seitliche Ausnehmungen (30) aufweist, welche die Öffnung des Hakens (12) des Schiebers durch die Nadel vermindern, wenn der Haken unter den oberen Rand der Nadel abgesenkt wird.

5. Schiebernadel nach einem der Ansprüche 1 bis 4, **dadurch gekennzeichnet, dass** die besonderen Formen der Nadel in Gestalt von Nocken derart ausgebildet sind, dass sich beim maximalen Rückzug des Schiebers gegenüber der Nadel 1 sein Schnabel (12) unterhalb des oberen Randes der Nadel befindet, derart, dass eine Masche in dieser Stellung der Vorbereitung des Umhängens der Masche von der Nadel getragen wird.

6. Schiebernadel nach Anspruch 5, **dadurch gekennzeichnet, dass** die besonderen Formen der Nadel in Gestalt von Nocken und die besonderen Formen des Schiebers, welche damit zusammenwirken, derart ausgebildet sind, dass beim Austreiben des Schiebers (2) ausgehend von seiner maximalen Rückzugsstellung und der Mitnahme einer Masche sich dieser Schieber zunächst anhebt, um die Masche mit seiner Schulter mitzunehmen, und dann bis zur Schliessstellung des Hakens der Nadel wieder absinkt, sodann schwach ansteigt, um ein Anhängen der Fasern der Masche am Haken zu vermeiden, und schliesslich wieder absinkt, um die Zugkraft auf die Masche zu vermindern.

7. Nadel nach einem der Ansprüche 1 bis 6, **dadurch gekennzeichnet, dass** der Schieber am hinteren Bereich mindestens einen Auflagepunkt (33, 34) aufweist, der mit dem Körper der Nadel (35, 36) zusammenwirkt, um eine plötzliche Kippbewegung des Schiebers zu verhindern und/oder eine Verschiebung des hinteren Bereiches des Schiebers gegenüber der Nadel einzuleiten.

8. Nadel nach Anspruch 7, **dadurch gekennzeichnet, dass** mindestens eine der Seiten (35, 36) des Nadelkörpers, auf den sich der Auflagepunkt (33, 34) abstützt, die Form eines Nockens aufweist.

## Claims

1. A sliding-tongue compound needle for a knitting machine comprising a needle (1) equipped with a hook (3) and a sliding tongue (2) at least partially straddling the needle and equipped with at least one butt (14), with an end (12) and with a shoulder (13), the bottom of the sliding tongue being longitudinally slotted (18) in its distal region comprising the end (12) and the shoulder (13) so as to allow the end to be parted, the sliding tongue being movable relative to the needle so as to close and open the hook of the needle and so as to drive a stitch (31) along via its shoulder,
**characterized in that** the needle has special shape in the shape of cams (24-28), cooperating with special shape (22) of the sliding tongue, which constitute exclusively and integrally positionning and non linear path guiding means (6) of the sliding tongue (2), as it moves relative to the needle (1), having rising and falling movements, controlled at all points.

2. The compound needle as claimed in claim 1, wherein the bottom of the sliding tongue (2) is open (16) between the butt (14) and approximately the middle (17) of the sliding tongue, and the needle has an arm (5) extending from approximately its center forward roughly parallel to the body of the needle, this arm passing through the sliding tongue via its open bottom (16) to extend over the solid part (29) of the sliding tongue so as to form, with the body of the needle, the device (6) in which the sliding tongue is guided.

3. The compound needle as claimed in claim 2, wherein the interior dimensions (28) of said fork (6) and the bottom and back of the solid part (29) of the sliding tongue are in the shape of cams providing the nonrectilinear movement of the sliding tongue, that is to say causing it to rise and fall relative to the needle.

4. The compound needle as claimed in claim 3, wherein the needle (1) has two lateral millings (30) reducing the opening of the end (12) of the sliding tongue by the needle when the end is lowered below the upper edge of the needle.

5. The compound needle as claimed in one of claims 1 to 4, wherein the special shapes in the shape of cams of the needle are such that when the sliding tongue is in its maximum extent relative to the needle (1), its end (12) is below the upper edge of the needle, such that a stitch is supported by the needle in this position of preparing to transfer a stitch.

6. The compound needle as claimed in claim 5, wherein the special shapes in the shape of cams of the needle and the cooperating special shapes of the sliding tongue are such that when the sliding tongue (2) moves forward from its position of maximum withdrawal, taking a stitch with it, this sliding tongue first of all rises to carry the stitch on its shoulder, then falls again as far as the position in which the hook of the needle is closed, then rises again slightly to avoid the hook catching on stitch filaments, and finally falls again so as to reduce the tension on the stitch.

7. The needle as claimed in one of claims 1 to 6, wherein the sliding tongue has, at the rear, at least one bearing point (33, 34) collaborating with the body of the needle (35, 36) to prevent inadvertent rocking of the sliding tongue and/or to induce a movement of the rear of the sliding tongue in a vertical plane relative to the needle.

8. The needle as claimed in claim 7, wherein at least one of the sides (35, 36) of the needle body against which the bearing point (33, 34) rests, is in the form of a cam.
